# EUROPÄISCHE PATENTANMELDUNG

(11) **EP 4 764 111 A1**
(43) Veröffentlichungstag der Anmeldung: **24.06.2026**
(21) Anmeldenummer: 25222472.0
(22) Anmeldetag: 11.12.2025
(51) Int. Cl.: E04D 13/035, E05D 15/46

(54) **FENSTER**

(30) Priorität: 18.12.2024 DE 102024138664
(71) Anmelder: REHAU Industries SE & Co. KG, 95111 Rehau (DE)
(72) Erfinder: Zwack, Armin, 92694 Etzenricht (DE)

(57) **Zusammenfassung**

Die vorliegende Erfindung betrifft ein Fenster (1), insbesondere Fenster mit durchschwingendem Fensterflügel (4) und/oder Dachfenster (1), das einen Blendrahmen (2) oder ein Futter; einen Fensterflügel (4), der einen aus mehreren Profilabschnitten eines Flügelrahmenprofils gebildeten Flügelrahmen (42) und ein in den Flügelrahmen (42) aufgenommenes Füllungselement (43) umfasst, wobei das Flügelrahmenprofil an seiner zum Blendrahmen (2) gerichteten Außenseite eine sich in Längsrichtung des Profils erstreckende Nut (44) aufweist; und einen Beschlag (3), durch den der Fensterflügel (4) dreh- und/oder schwingbar an dem Blendrahmen (2) oder dem Futter gelagert ist, wobei der Beschlag (3) mindestens ein Drehelement (31) umfasst, das an einem Profilabschnitt des Flügelrahmenprofils befestigt ist, umfasst, wobei sich das Fenster (1) erfindungsgemäß dadurch auszeichnet, dass der Beschlag (3) ein Beschlagarmierungselement (33) umfasst, das zumindest teilweise in der Nut (44) an der Außenseite des Flügelrahmens (6) aufgenommen ist.

## Beschreibung

Die vorliegende Erfindung betrifft ein Fenster, insbesondere ein Fenster mit durchschwingendem Fensterflügel und/oder ein Dachfenster, einen Blendrahmen oder ein Futter, einen Fensterflügel, der einen aus mehreren Profilabschnitten eines Flügelrahmenprofils gebildeten Flügelrahmen und ein in den Flügelrahmen aufgenommenes Füllungselement umfasst, wobei das Flügelrahmenprofils an seiner zum Blendrahmen gerichteten Außenseite eine sich in Längsrichtung des Profils erstreckende Nut aufweist; und einen Beschlag, durch den der Fensterflügel dreh- und/oder schwingbar an dem Blendrahmen oder dem Futter gelagert ist, umfasst, wobei der Beschlag mindestens ein Drehelement umfasst, das an einem Profilabschnitt des Flügelrahmenprofils befestigt ist.

Ein sehr einfaches derartiges Fenster und ein Beschlag dafür sind beispielsweise aus der EP 0 046 821 A1 bekannt. Eine Fortbildung daraus sind Fenster, bei denen sich der Flügel im Blendrahmen um 180° drehen lässt. In solchen Fenstern werden die Dreh- oder Schwingbeschläge punktuell mittig an den Flügeln über Zentrierbohrungen mittels Schrauben, die in die Fensterprofile eingreifen, befestigt. Um eine belastbare Befestigung zu gewährleisten, kann es bei Fenstern aus Kunststoffprofilen erforderlich sein, die Befestigungsschrauben in die in eine innere Hohlkammer des Kunststoffprofils aufgenommene Metallarmierung einzutreiben. Daran wird für nachteilig erachtet, dass die Durchführung der Bohrung durch das Kunststoffprofil und die darin aufgenommen Metallarmierung gleichzeitig einer hohen Präzision bedarf. Bereits geringe Abweichungen bei der Bohrung für die Beschläge können bereits zu Fehlfunktionen beim Öffnen und Schließen solcher Fenster führen.

An dieser Stelle setzt die vorliegende Erfindung ein, der die Aufgabe zugrunde liegt, ein Fenster, insbesondere ein Dachfenster, das die Nachteile des Stands der Technik zumindest teilweise überwindet. Insbesondere soll die Montage der Beschläge beim Zusammenbau des erfindungsgemäßen Fensters vereinfacht sein und so ein sicheres Öffnen und Schließen des erfindungsgemäßen Fensters gewährleisten.

Diese und andere Aufgaben werden erfindungsgemäß durch ein Fenster mit den Merkmalen des Anspruchs 1. Bevorzugte Ausführungsformen der vorliegenden Erfindung sind in den abhängigen Ansprüchen beschrieben.

Gemäß der vorliegenden Erfindung wurde erkannt, dass das Befestigen der Beschläge am Flügel unter Beibehaltung der Stabilität des Fensters dadurch erzielt werden kann, dass der Beschlag ein Beschlagarmierungselement umfasst, das außen am Flügelrahmen befestigt ist. Das Beschlagarmierungselement übernimmt teilweise die Befestigungsfunktion des Beschlags am Flügelrahmen und daneben zumindest teilweise auch die Funktion der in den Flügelrahmen aufgenommenen Metallarmierung, so dass der Flügelrahmen seine mechanische Stabilität zu einem hohen Anteil behält. Erfindungsgemäß wird dies dadurch realisiert, dass das Flügelrahmenprofil, dessen Profilabschnitte den Flügelrahmen bilden, an seiner zum Blendrahmen gerichteten Außenseite eine sich in Längsrichtung des Profils erstreckende Nut aufweist, und in diese Nut des Flügelrahmenprofils das Beschlagarmierungselement zumindest teilweise aufgenommen ist. eingreift.

Dementsprechend liegt der vorliegenden Erfindung in der Bereitstellung eines Fensters, insbesondere eines Dachfensters, einen Blendrahmen oder ein Futter; einen Fensterflügel, der einen aus mehreren Profilabschnitten eines Flügelrahmenprofils gebildeten Flügelrahmen und ein in den Flügelrahmen aufgenommenes Füllungselement umfasst, wobei das Flügelrahmenprofil an seiner zum Blendrahmen gerichteten Außenseite eine sich in Längsrichtung des Profils erstreckende Nut aufweist; und einen Beschlag umfasst, durch den der Fensterflügel dreh- und/oder schwingbar an dem Blendrahmen oder dem Futter gelagert ist, wobei der Beschlag mindestens ein Drehelement umfasst, das an einem Profilabschnitt des Flügelrahmenprofils befestigt ist, wobei sich das Fenster erfindungsgemäß dadurch auszeichnet, dass der Beschlag ein Beschlagarmierungselement umfasst, das zumindest teilweise in der Nut an der Außenseite des Flügelrahmen aufgenommen ist.

In bevorzugten Ausführungsformen des erfindungsgemäßen Fensters ist das Beschlagarmierungselement klemmend und/oder mit Befestigungsmitteln, insbesondere Schrauben, in der Nut an der Außenseite des Flügelrahmen befestigt. Dies erhöht die mechanische Stabilität des erfindungsgemäßen Fensters weiter.

Es kann auch hilfreich sein, wenn sich das Beschlagarmierungselement über mindestens 25 % der Länge des Profilabschnitts des Flügelrahmens erstreckt, an dem das Beschlagarmierungselement angeordnet ist. Bei einer solchen Länge des Beschlagarmierungselements wird eine ausreichende Stabilität des resultierenden Fensterflügels erzeugt, während das Einsetzen des Beschlagarmierungselements in die Nut an der Außenseite des Flügelrahmen leicht möglich ist. Um Stabilität des resultierenden Fensterflügels zu erhöhen, kann es bevorzugt sein, wenn sich das Beschlagarmierungselement über mindestens 30 % der Länge des Profilabschnitts des Flügelrahmens erstreckt, an dem das Beschlagarmierungselement angeordnet ist, insbesondere über mindestens 35 % der Länge des Profilabschnitts des Flügelrahmens und besonders bevorzugt über mindestens über mindestens 45 % der Länge des Profilabschnitts des Flügelrahmens, an dem das Beschlagarmierungselement angeordnet ist. In ganz besonders bevorzugten Ausführungsformen des erfindungsgemäßen Fensters erstreckt sich das Beschlagarmierungselement über mindestens 50 % der Länge des Profilabschnitts des Flügelrahmens, an dem das Beschlagarmierungselement angeordnet ist.

Es kann auch günstig sein, wenn die Nut an der Außenseite des Flügelrahmen Höhenbereiche aufweist, zwischen den mindestens ein vertiefter Bereich angeordnet ist, wobei das Beschlagarmierungselement zumindest teilweise in den mindestens einen vertieften Bereich der Nut eingreift. Auch dies trägt erheblich zur mechanischen Stabilität des erfindungsgemäßen Fensters bei.

In bevorzugten Ausführungsformen des erfindungsgemäßen Fensters ist das Flügelrahmenprofil als Kunststoff-Hohlkammerprofil ausgebildet. Kunststofffenster erfordern eine Erhöhung der Stabilität durch Armierungselemente: Hierzu kann das erfindungsgemäß eingesetzte Beschlagarmierungselement beitragen oder die bei Kunststofffenster in die Armierungskammer aufgenommene Armierung zumindest teilweise ersetzen. Durch Verschweißen von auf Gehrung geschnittenen Stücken eines solchen Kunststoff-Hohlkammerprofils kann ein Fensterrahmen erhalten werden. In alternativen Ausführungsformen ist die vorliegende Erfindung auch auf andere Arten von Profilen anwendbar, beispielsweise auf Aluminium-Kunststoff-Verbundprofile, Holz-Kunststoff-Verbundprofile und dergleichen.

Dabei ist es von Vorteil, wenn der Kunststoff des Flügelrahmenprofils Verstärkungsfasern, insbesondere Glasfasern, umfasst. Derartige faserverstärke Kunststoffe, insbesondere faserverstärke thermoplastische Kunststoffe, besitzen einen besonders hohen E-Modul, was weiter zur hohen mechanischen Stabilität des erfindungsgemäßen Fensters beiträgt. So können erfindungsgemäße Fenster als Kunststofffenster auch ohne den Einsatz weiterer Armierungsprofile eingesetzt werden. Als Verstärkungsfasern werden bevorzugt Glasfasern eingesetzt. Alternativ können auch organische Fasern auf Polymerbasis, insbesondere aus PAN (Polyacrylnitril), Carbonfasern oder Naturfasern wie Hanf oder Sisal eingesetzt werden. Der Anteil der Verstärkungsfasern in dem thermoplastischen Kunststoff beträgt höchstens 50 Gew.-Teile, aufgrund der besseren Verschweißbarkeit bevorzugt von höchstens 25 Gew.-Teile, stärker bevorzugt von höchstens 20 Gew.-Teile und noch mehr bevorzugt von höchstens 15 Gew.-Teilen, jeweils bezogen auf 100 Gew.-Teile des Kunststoffmaterials im Flügelprofil. Ein derartiger Anteil an Verstärkungsfasern erlaubt noch eine ausreichend gute Verschweißbarkeit des Materials. Vorzugsweise beträgt die maximale Länge der Verstärkungsfasern etwa 10mm, insbesondere etwa 5 mm und bevorzugt etwa 1,5 mm. Derartige Faserlängen haben sich zur Bereitstellung einer koextrudierbaren faserverstärkten Kunststoffkomponente, die nach dem Aushärten zu einer stabilen Armierungskomponente führt, als besonders geeignet herausgestellt. Eine mittlere Faserlänge von 0,1 mm bis 3 mm, insbesondere von 0,3 mm bis 1,5 mm und bevorzugt von 0,4 mm bis 0,6 mm, insbesondere etwa 0,5 mm, hat sich in diesem Zusammenhang als besonders günstig erwiesen.

Als Kunststoffmaterial des Flügelprofils ist PVC, insbesondere Hart-PVC (PVC-U) oder nachchloriertes PVC (PVC-C) sowie Gemische daraus, bevorzugt.

Zusätzlich oder alternativ dazu kann es sich als nützlich erweisen, wenn in mindestens eine der Hohlkammern des Flügelrahmenprofils mindestens ein Isolierungselement eingesetzt ist, dessen Oberfläche zumindest bereichsweise mit einer niedrigemittierenden Metallschicht beschichtet ist. Ein derartiges Isolierungselement verbessert die thermischen Eigenschaften des erfindungsgemäßen Fensters beträchtlich. Bevorzugt ist das Isolierungselement als Kunststoffprofil ausgebildet. Die Beschichtung des Isolierungselement kann dabei eine Vielzahl von Unterbrechungen aufweisen. Eine solche als niedrigemittierende Metallschicht ausgebildete Beschichtung kann als zumindest einseitig aufgebrachte Metallschicht ausgebildet sein. Ein solches Isolierungselement besitzt bei einem hohen Transmissionsgrad im sichtbaren Bereich des elektromagnetischen Spektrums im infraroten Spektralbereich eine hohe Reflexion und weist damit verbunden eine niedrige Emissivität ("low emissivity", "low E") auf. Dementsprechend hat ein derartiges Isolierungselement den Effekt, den Emissionsgrad im Wellenlängenbereich von 3 µm bis 50 µm, insbesondere im Bereich des Maximums der Wärmestrahlung bei Raumtemperatur (etwa 10 µm) abzusenken. Dadurch wirkt das Isolierungselement als ein guter Reflektor für Wärmestrahlung bei Raumtemperatur und kann in Hohlkammerprofilen wirksam zur Verbesserung der Wärmedämmung eingesetzt werden. Dazu wird auf das Isolierungselement zumindest einseitig eine Metallschicht, beispielsweise eine Aluminium-, Silber-, Gold-, und/oder Kupferschicht, zur Erzeugung der hohen Reflexion im infraroten Spektralbereich aufgebracht. Die Metallschicht kann eine Dicke im Bereich von 5 nm bis 200 µm, vorzugsweise im Bereich von 10 nm bis 80 nm, besonders bevorzugt im Bereich von 35 nm bis 60 nm, aufweisen. Die Metallschichten sind bevorzugt mit einer Schutzschicht (insbesondere mit antioxidativer Wirkung), einer Dekorschicht, einer Farbschicht, einer Lackschicht, einer Funktionsschicht sowie Kombinationen der genannten Schichten in einer oder mehreren Schichten überzogen. Dadurch kann bei nicht zu hoher Anzahl an Hohlkammern eine gute thermische Isolierungswirkung des Hohlkammerprofils erzielt werden. Darüber hinaus ist bei nicht zu hoher Anzahl an Hohlkammern, in die ein derartiges Isolierungselement eingebracht wird, der Materialeinsatz moderat. Das Isolierungselement bzw. die Isolierungselemente werden nach der Extrusion des Hohlkammerprofils in die entsprechenden Hohlkammern eingebracht, insbesondere eingeschoben.

Das erfindungsgemäße Hohlkammerprofil lässt sich in vorteilhafter Weise durch ein an sich bekanntes Extrusionsverfahren herstellen. Als Material für das Hohlkammerprofil ist Polyvinylchlorid (PVC), insbesondere Hart-PVC (PVC-U) oder nachchloriertes PVC bevorzugt. Das Material kann bevorzugt auch faserverstärkt, insbesondere glasfaserverstärkt sein. In gewünschte Hohlkammern des Hohlkammerprofils wird jeweils ein Isolierungselement durch Einschieben eingebracht. Das Material des Isolierungselements ist so gewählt, dass es beim Verschweißen von Profilholmen aus dem Hohlkammerprofil nicht störend in Erscheinung tritt. Damit sind Polyvinylchlorid (PVC), insbesondere Hart-PVC (PVC-U) oder nachchloriertes PVC, Polyethylen (PE), Polypropylen (PP), Polyethylenterephthalat (PET), Acrylnitril-Butadien-Styrol (ABS) sowie Copolymere und Blends der genannten Polymermateriaien als Kunststoffmaterialien für die metallisierte Kunststofffolie in besonderem Maße geeignet. Die Isolierungselemente werden bevorzugt durch Extrusion des Kunststoffkerns und anschließendes einseitiges oder beidseitiges Beschichten des resultierenden Profils mit dem Metall, insbesondere mit Aluminium-, Silber-, Gold-, und/oder Kupfer erhalten. Evtl. Materialschwächungen, die eine geometrische Anpassung der Isolierelemente an die Geometrie der Hohllkammer ermöglichen, in die sie eingebracht werden sollen, werden bevorzugt vor oder nach dem Bedampfen mit Metall in die Kunststofffolie eingebracht.

In bevorzugten Ausführungsformen des erfindungsgemäßen Hohlkammerprofils ist das mindestens eine Isolierungselement als zumindest einseitig mit einer Metallschicht versehenes Kunststoffprofil ausgebildet. Dabei ist es besonders bevorzugt, wenn das mindestens eine Isolierungselement als beidseitig mit einer Metallschicht versehenes Kunststoffprofil ausgebildet ist. Auf diese Weise können die thermischen Isolierungseigenschaften des Hohlkammerprofils weiter verbessert werden. Die Metallschicht(en) können eine Dicke im Bereich von 5 nm bis 200 µm, vorzugsweise im Bereich von 10 nm bis 25 nm aufweisen. Die Metallschichten auf beiden Seiten der Kunststofffolie können gleich oder unterschiedlich sein.

Darüber hinaus können unterschiedliche Isolierungselemente eines erfindungsgemäßen Hohlkammerprofils einseitig oder beidseitig mit einer Metallschicht versehen sein.

Zusätzlich oder alternativ dazu weist das Isolierungselement vorzugsweise eine Materialdicke von nicht mehr als 1 mm, besonders bevorzugt in einem Bereich von 100 µm bis 800 µm, insbesondere in einem Bereich von 200 µm bis 600 µm, auf. Eine derartige Dicke der Kunststofffolie bietet eine ausreichende Stabilität bei einem gegenüber dem bei entsprechenden Innenstegen des Hohlkammerprofils erheblich reduzierten Materialaufwand.

Es kann auch hilfreich sein, wenn das Beschlagarmierungselement durch mindestens ein Befestigungsmittel, insbesondere mindestens eine Befestigungsschraube, an dem Flügelrahmen befestigt ist, das in einen senkrecht zur Nut verlaufenden Befestigungskanal des Flügelrahmenprofils eingreift. Das Eintreiben des Befestigungsmittel in einen solchen Befestigungskanal gewährleistet ausreichende Auszugskräfte, sodass ein Eintreiben des Befestigungsmittels in eine Metallwand, z. B. einer ggf. vorhandenen Metallarmierung, nicht erforderlich ist. Kunststoff-Hohlkammerprofile mit solchen Befestigungskanälen sind beispielsweise aus der DE 20 2006 016 165 U1 bekannt, auf die hinsichtlich des Aufbaus und der Herstellung von Kunststoff-Hohlkammerprofilen mit Befestigungskanälen hiermit explizit Bezug genommen wird.

Es kann auch nützlich sein, wenn das Beschlagarmierungselement (33) durch ein Abdeckprofil zumindest teilweise nach außen hin verdeckt ist.

Das erfindungsgemäße Fenster kann zeilenweise oder schichtweise unter Verwendung eines zeilenaufbauenden oder schichtaufbauenden Fertigungsverfahrens (z. B. 3D-Druck) hergestellt werden, bevorzugt ist es jedoch, die Profile mittels Extrusion oder Coextrusion herzustellen und auf Gehrung geschnittene Stücke zu Rahmen zu verschweißen.

Im Folgenden soll die vorliegende Erfindung unter Bezugnahme auf die in den Figuren dargestellten Ausführungsformen im Detail erläutert werden. Dabei zeigen
- Figur 1: eine schematische Querschnittsdarstellung eines Fensters gemäß einer Ausführungsform der vorliegenden Erfindung; und
- Figur 2: eine schematische partielle Seitenansicht dfes in Fig. 1 gezeigten erfindungsgemäßen Fensters.

In Figur 1 ist eine Ausführungsform des erfindungsgemäßen Fensters 1 in einer Querschnittsdarstellung gezeigt. Gemäß der in Figur 1 ist gezeigten Ausführungsform umfasst das erfindungsgemäße Fenster 1 einen Blendrahmen 2 oder ein alternativ ein Futter, einen Beschlag 3 sowie einen Fensterflügel 4.

Der Fensterflügel 4 umfasst einen aus mehreren Profilabschnitten eines Flügelrahmenprofils 41 gebildeten Flügelrahmen 42, in den ein Füllungselement 43 aufgenommen ist. Das Füllungselement 3 ist in der in Figur 1 gezeigten Ausführungsform des erfindungsgemäßen Fensters 1 als schematisch dargestellte Isolierverglasung, insbesondere als Dreischeiben-Isolierverglasung, ausgebildet. Das Flügelrahmenprofil 41 ist in der in Fig. 1 dargestellten Ausführungsform als Kunststoff-Hohlkammerprofil ausgebildet, an dessen wetterseitiger Außenwand ein Vorsatzschale 44 insbesondere aus Aluminium rastend befestigt ist.

Der Blendrahmen 2 ist gemäß dieser Ausführungsform des erfindungsgemäßen Fensters 1 aus mehreren Profilabschnitten eines Blendrahmenprofils 21 zusammengesetzt. Das Blendrahmenprofil 21 ist ebenfalls als Kunststoff-Hohlkammerprofil ausgebildet, an dessen wetterseitiger Außenwand ein Vorsatzschale 24 insbesondere aus Aluminium wiederum rastend befestigt ist

Sowohl das Kunststoff-Hohlkammerprofil sowohl des Blendrahmens 2 als auch des Flügelrahmens 42 ist aus einem thermoplastischen Polymermaterial, vorzugsweise Polyvinylchlorid (PVC), insbesondere Hart-PVC (PVC-U) oder glasfaserverstärktem PVC, dem darüber hinaus Zusatzstoffe, wie z. B. Stabilisatoren, Weichmacher, Pigmente und dergleichen zugesetzt sind. Es ist aus einer Vielzahl von Hohlkammern aufgebaut, die jeweils von Innenwänden und teilweise auch von Außenwänden des Kunststoff-Hohlkammerprofil umgeben sind.

Das Flügelrahmenprofil weist an seiner zum Blendrahmen 2 gerichteten Außenseite eine sich in Längsrichtung des Flügelrahmenprofils erstreckende Nut 44 auf. An der der Nut 44 gegenüberliegenden Profilinnenseite umfasst das Flügelrahmenprofil einen Befestigungskanal 45. Durch das Eintreiben entsprechender Befestigungsmittel, beispielsweise von Schrauben, in den Befestigungskanal 45 können externe Elemente an dem Flügelrahmenprofil befestigt werden. In dem Spalt zwischen dem Flügelrahmen 42 und dem Blendrahmen 2 ist ein Beschlag 3 angeordnet. Durch den Beschlag 3 ist der Fensterflügel 4 dreh- und/oder schwingbar an dem Blendrahmen 2 gelagert ist.

Wie aus Fig. 2 hervorgeht, umfasst der Beschlag 3 ein Drehelement 31, das am Flügelrahmen 42 befestigt ist, Beschlagarme 32. 32'. 32" die jeweils über Gelenke miteinander verbunden sind, sowie einen Befestigungsarm (nicht dargestellt), über den der Beschlag 3 am Blendrahmen 2 mittels entsprechender Befestigungsmittel befestigt ist. Darüber hinaus umfasst der Beschlag 3 auch ein Beschlagarmierungselement 33. Das Beschlagarmierungselement 33 ist in dieser Ausführungsform als ein längliches Element aus Metall, insbesondere Stahl, ausgebildet, das durch Rollformen eines entsprechenden Blechs erhalten worden ist. Das Beschlagarmierungselement 33 ist drehbar um das Drehelement 31 gelagert ist.

Zur Befestigung des Beschlags 3 an ein nicht dargestelltes Befestigungsmittel, insbesondere eine Befestigungsschraube, durch das Drehelement 31 geführt und in den Befestigungskanal 45 des Flügelrahmenprofils eingetrieben. Darüber hinaus ist das Beschlagarmierungselement 33 über seine gesamte Länge klemmend in der Nut 44 des Flügelrahmenprofils gehalten und zusätzlich an diesem festgeschraubt. Die Nut weist einen vertieften Bereich 46 auf, in den Beschlagarmierungselement 33 eingreift. In den dazu benachbarten Höhenbereichen liegt das Beschlagarmierungselement 33 auf den Höhenbereichen auf.

Gemäß der in Fig. 1 dargestellten Ausführungsform des erfindungsgemäßen Fensters 1 ist das Beschlagarmierungselement 33 durch ein Abdeckprofil 5 nach außen hin verdeckt. Das Abdeckprofils ist über entsprechende Aufnahmen im Flügelprofil rastend mit diesem verbunden. Dies trägt zur Optik des erfindungsgemäßen Fensters 1 bei. In der Darstellung gemäß Fig. 2 fehlt das Abdeckprofil 5 um das Beschlagarmierungselement 33 am Flügelrahmen 42 erkennbar zu machen.

Die vorliegende Erfindung wurde exemplarisch unter Bezugnahme auf die in den Figuren gezeigte Ausführungsform im Detail erläutert. Es versteht sich, dass die vorliegende Erfindung nicht auf diese Ausführungsform beschränkt ist, sondern dass sich der Umfang der vorliegenden Erfindung aus den Ansprüchen ergibt.

## Patentansprüche

1. Fenster (1), insbesondere Fenster mit durchschwingendem Fensterflügel (4) und/oder Dachfenster (1), umfassend:
- einen Blendrahmen (2) oder ein Futter;
- einen Fensterflügel (4), der einen aus mehreren Profilabschnitten eines Flügelrahmenprofils gebildeten Flügelrahmen (42) und ein in den Flügelrahmen (42) aufgenommenes Füllungselement (43) umfasst, wobei das Flügelrahmenprofil an seiner zum Blendrahmen (2) gerichteten Außenseite eine sich in Längsrichtung des Profils erstreckende Nut (44) aufweist; und
- einen Beschlag (3), durch den der Fensterflügel (4) dreh- und/oder schwingbar an dem Blendrahmen (2) oder dem Futter gelagert ist, wobei der Beschlag (3) mindestens ein Drehelement (31) umfasst, das an einem Profilabschnitt des Flügelrahmenprofils befestigt ist,
**dadurch gekennzeichnet, dass**
der Beschlag (3) ein Beschlagarmierungselement (33) umfasst, das zumindest teilweise in der Nut (44) an der Außenseite des Flügelrahmens (6) aufgenommen ist.

2. Fenster (1) nach Anspruch 1, **dadurch gekennzeichnet, dass** das Beschlagarmierungselement (33) klemmend und/oder mit Befestigungsmitteln, insbesondere Schrauben, in der Nut (44) an der Außenseite des Flügelrahmen (42) befestigt ist.

3. Fenster (1) nach Anspruch 1 oder Anspruch 2, **dadurch gekennzeichnet, dass** sich das Beschlagarmierungselement (33) über mindestens 25 % der Länge des Profilabschnitts des Flügelrahmens (42) erstreckt, an dem das Beschlagarmierungselement (33) angeordnet ist.

4. Fenster (1) nach einem der Ansprüche 1 bis 3, **dadurch gekennzeichnet, dass** die Nut (44) an der Außenseite des Flügelrahmen (42) Höhenbereiche aufweist, zwischen den mindestens ein vertiefter Bereich (46) angeordnet ist, wobei das Beschlagarmierungselement (33) zumindest teilweise in den mindestens einen vertieften Bereich (46) der Nut (44) eingreift.

5. Fenster (1) nach einem der Ansprüche 1 bis 4, **dadurch gekennzeichnet, dass** das Flügelrahmenprofil (42) als Kunststoff-Hohlkammerprofil ausgebildet ist.

6. Fenster (1) nach Anspruch 5, **dadurch gekennzeichnet, dass** der Kunststoff des Flügelrahmenprofils (42) Verstärkungsfasern, insbesondere Glasfasern, umfasst.

7. Fenster (1) nach Anspruch 5 oder Anspruch 6, **dadurch gekennzeichnet, dass** in mindestens eine der Hohlkammern des Flügelrahmenprofils (42) mindestens ein Isolierungselement eingesetzt ist, dessen Oberfläche zumindest bereichsweise mit einer niedrigemittierenden Metallschicht beschichtet ist.

8. Fenster (1) nach einem der Ansprüche 1 bis 7, **dadurch gekennzeichnet, dass** das Beschlagarmierungselement (33) durch mindestens ein Befestigungsmittel an dem Flügelrahmen befestigt ist, das in einen senkrecht zur Nut (44) verlaufenden Befestigungskanal (45) des Flügelrahmenprofils (46) eingreift.

9. Fenster (1) nach einem der Ansprüche 1 bis 8, **dadurch gekennzeichnet, dass** das Beschlagarmierungselement (33) durch ein Abdeckprofil (5) zumindest teilweise nach außen hin verdeckt ist.
